# EUROPÄISCHE PATENTSCHRIFT

(11) **EP 0 834 275 B1**
(45) Veröffentlichungstag und Bekanntmachung des Hinweises auf die Patenterteilung: **19.12.2001**
(21) Anmeldenummer: 97100028.6
(22) Anmeldetag: 03.01.1997
(51) Int. Cl.: A47H 5/14

(54) **Raffvorhang mit einer Aufspulwelle mit einer Befestigung für die Enden von Zugschnüren**
Roman shade with winding axis with an attachment means for the ends of the drawing cords
Rideau plissé avec un axe d'enroulement comprenant une fixation pour les extrémités des cordons de tirage

(30) Priorität: 07.10.1996 DE 29617275 U
(43) Veröffentlichungstag der Anmeldung: 08.04.1998
(73) Patentinhaber: Prosch, Dieter, 22083 Hamburg (DE)
(72) Erfinder: Prosch, Dieter, 22083 Hamburg (DE)
(74) Vertreter: Richter, Werdermann & Gerbaulet

(56) Entgegenhaltungen:
- CH-A- 677 437
- DE-A- 3 931 090
- US-A- 5 139 072

## Beschreibung

Die Erfindung betrifft einen Raffvorhang mit einer Aufspulwelle mit einer Befestigung für die Enden von Zugschnüren, gemäß dem Oberbegriff der Ansprüche 1 und 2.

Eine Aufspulvorrichtung für die Zugschnüre von Raffvorhängen beschreibt die DE-A-39 31 090. Bei dieser Vorrichtung sind die oberen Enden der Zugschnüre des Raffvorhanges auf einer fest montierten, drehbaren Welle abnehmbar befestigt, auf der sie auf- bzw. abgewickelt werden können, wodurch der Vorhang aufgezogen bzw. herabgelassen wird. Die Gefahr eines Verwickelns oder Verhedderns der einzelnen Zugschnüre untereinander beim Abnehmen und/oder Wiederaufbringen des Vorhanges soll dadurch vermieden werden, dass das obere Ende einer jeden Zugschnur vor seiner Befestigung auf die Welle durch ein oberhalb dieser Welle fest angeordnetes Führungselement geführt ist.

Der DE-A 38 11 326 ist ein reversibles Aufspulsystem für Wechselspulen zu entnehmen, bei dem die Zugschnüre eines abnehmbaren Raffrollos, an deren Enden Klettbandstreifen befestigt sind, auf Spulen aufgewickelt werden, die mit einem korrespondierenden (z. B. Flauschteil/Klettteil) Klettband belegt sind. Die Aufrollspulen sind auf einer Welle montiert, die in mit dem Gehäuse fest verbundenen Lagern gelagert ist. Montage bzw. Demontage des Raffrollos erfolgt durch Auflegen bzw. Abheben der Klebbandstreifen auf die bzw. von den Klettbandbelegen der Spulen. Als Spulen können auch auf der Welle aufgelegte Streifen eines biegsamen Materials verwendet werden, deren Gesamtbreite weniger als die Hälfte des Wellenumfangs beträgt und die je zwei parallele rechtwinklige, zur Wellenachse abstehende flache Vorsprünge aufweisen. Auch bei diesem Aufspulsystem ist ein Verwickeln und Verschlingen der Zugschnüre nicht vermeidbar.

Die CH-A-672 658 betrifft eine Jalousie mit einer Aufzugstrommel zur Aufnahme eines auf- bzw. abwickelbaren Stranges, wobei die Aufzugstrommel mit einem Außengewinde versehen ist und in einer ortsfesten Gewindemutter drehbar gelagert ist, um die Jalousie nicht nur beim Heben, sondern auch beim Senken zwangsweise betätigen zu können. Der Strang bzw. die Zugschnur ist bei dieser Jalousie vermittels Schrauben an der Aufzugstrommel befestigt.

Die DE-A-30 09 992 beschreibt einen faltbaren bzw. hochziehbaren Vorhang, der leicht und schnell abnehmbar bzw. anbringbar sein soll. Hierzu ist der Vorhang an zweckmäßigen Stellen mit einer Mehrzahl von lösbaren Verbindungselementen aus zwei beliebig koppelbaren Teilen versehen, wobei der eine Teil am Vorhang befestigt ist und der andere Teil einen ununterbrochenen oder unterbrochen ausgebildeten kleinen Ring trägt, der als Halte- und Führungsglied für eine Schnur dient, die einen Teil der Hochzieh- und Niederlaßvorrichtung des Vorhanges bildet. Bei diesem Vorhang ist eine Mehrzahl von sich in senkrechter Richtung erstreckenden Bändern vorgesehen, die in zweckmäßigen Abständen auf dem Vorhang befestigt sind. Auf diesen Bändern ist in regelmäßigen Abständen je ein erstes Teil einer Mehrzahl von hier als Druckknöpfen ausgebildeten Feder- und Nutverbindungen angebracht. Das andere korrespondierende Teil der als Feder- und Nutverbindung dienenden Druckknöpfe ist derart ausgebildet, daß er einen geschlossenen Ring oder einen offenen Ring oder jedenfalls einen öffnungsfähigen Ring zur Durchführung der einzelnen Zugschnüre aufweist.

Einen Raffvorhang mit einer Aufspulwelle mit Befestigungen für die Enden von Zugschnüren, wobei in in der hohlen Aufspulwelle ausgebildeten Bohrungen knapp passende, unter Klemm- und Preßsitz gehaltene, bei Bedarf lösbare Befestigungseinsätze aus elastischem Material angeordnet sind, die mit den Enden der Zugschnüre verbunden sind, beschreibt die EP-A-05 41 901. Bei dieser Ausführungsform sind in die Bohrungen in der Aufspulwelle stopfenartige Formkörper eingesetzt, die vermittels Klemm- und Preßsitz in den Bohrungen gehalten sind. Die freien Enden der Zugschnüre sind mit diesen stopfenartigen Formkörpern fest verbunden, wobei für jede Zugschnur ein stopfenartiger Formkörper vorgesehen ist, so daß die Aufspulwelle für die Zugschnüre eine der Anzahl der Zugschnüre entsprechende Anzahl von Bohrungen mit eingesetzten stopfenartigen Formkörpern aufweist. Bevorzugterweise sind die Aufspulwellen für die Zugschnüre von Raffvorhängen als zylindrische Hohlwellen ausgebildet. Zur Ausbildung der Bohrungen für die einzusetzenden stopfenartigen Formkörper ist es erforderlich, daß die zylindrische Hohlwelle eine entsprechend große Wandstärke aufweist. Die Vielzahl der in der Wand der Aufspulwelle ausgebildeten Ausnehmungen führen zu einer Materialschwächung. Außerdem lassen diese Ausnehmungen für die Aufnahme der stopfenartigen Formkörper keine kleinen Aufspulwellendurchmesser zu. Sind die Aufspulwellen als Vollwellen ausgebildet, dann ist es ebenfalls nicht möglich, Aufspulwellen mit kleinen Durchmessern einzusetzen und zur Verhinderung einer Materialschwächung ist es darüberhinaus auch erforderlich, daß dann die Aufspulwellen einen entsprechend großen Durchmesser aufweisen müssen. Bei allen Ausführungsformen, bei denen in der Aufspulwelle Ausnehmungen für die stopfenartigen Formkörper zum Befestigen der Zugschnurenden vorgesehen sind, erfolgt ein Eingriff in das Aufspulwellenmaterial mit der Folge, daß Aufspulwellen mit kleinen Durchmessern nicht verwendbar sind.

Die CH-A-677 437 beschreibt einen Raffvorhang, bei dem die Zugschnüre lösbar an einer Wickeltrommel befestigt sind, damit der Raffvorhang zum Waschen abgenommen werden kann, ohne die Zugschnüre aus den am Raffvorhang angebrachten Führungsschlaufen ausfädeln zu müssen. Die Zugschnüre bleiben also am Raffvorhang. Damit sich die Zugschnüre beim Waschen nicht selbst aus den Führungsschlaufen ausfädeln, befindet sich an deren freien Ende jeweils eine Verdickung, die größer als die Öffnung der Führungsschlaufen ist. Auch bei diesem Raffvorhang ist jede Zugschnur für sich selbst mit einem Ende an der Wickelwelle befestigt. Auf der Wickelwelle befinden sich je nach Fensterbreite mehrere Wickeltrommeln für die Zugschnüre, wobei alle Wickeitrommeln gleich gestaltet sind. Die Anzahl der Wickeltrommeln entspricht der Anzahl der Zugschnüre. Jede Wickeltrommel besteht aus Trommelwand und zwei Trommelflauschwänden. Die Befestigung der einzelnen Zugschnüre erfolgt dadurch, dass das jeweilige Zugschnurende in einen Radialschlitz in der Trommelflauschwand der zugehörigen Wickeltrommel eingeklipst und durch eine Verdickung, z. B. Knoten, oder durch ein Riegelstück am Ende der Zugschnur abgestützt wird. Eine Zusammenführung aller Zugschnurenden an einem einzigen Zugschnursammler ist bei diesem bekannten Raffvorhang nicht verwirklicht, ist auch aus technischen Gründen nicht möglich, da das Ende jeder einzelnen Zugschnur an einer Wickeltrommel befestigt wird. Der technische Aufwand ist erheblich, da die Anzahl der Wickeltrommeln auf der Wickelwelle der Anzahl der verwendeten Zugschnüre entspricht.

Es ist daher Aufgabe der Erfindung, eine Aufspulwelle für die Zugschnüre eines Raffvorhanges zur Verfügung zu stellen, die ohne mechanischen Eingriff eine Befestigung der Zugschnurenden ohne großen technischen Aufwand ermöglicht und die jederzeit nachrüstbar ist, um an glatten Aufspulwellen Zugschnurendenbefestigungseinrichtungen anbringen zu können.

Diese Aufgabe wird bei einem Raffvorhang der oben genannten Art durch die in den Ansprüchen 1 und 2 gekennzeichneten Merkmale gelöst.

Eine erste Ausführungsform der Erfindung nach Anspruch 1 besteht darin, dass die Aufspulwelle mindestens einen auf diese aufgeschobenen Befestigungsring trägt, der mit der Aufspulwelle fest oder lösbar verbunden ist und der an seinem Umfang einen als Formkörper ausgebildeten Zugschnursammler zum Befestigen der Enden der Zugschnüre aufweist, wobei jede Zugschnur durch einen Führungsring zum Schnursammler geführt ist.

Eine zweite Ausführungsform der Erfindung nach Anspruch 2 sieht vor, dass die Aufspulwelle mindestens einen auf diese aufgeschobenen Befestigungsring trägt, der mit der Aufspulwelle fest oder lösbar verbunden ist und der an seinem Umfang einen als Formkörper ausgebildeten Zugschnursammler zum Befestigen der Enden der Zugschnüre aufweist, wobei jede Zugschnur durch die zu beiden Seiten des Befestigungsringes mit dem Schnursammler an der Halteleiste gehaltenen Führungsringe zum Schnursammler geführt ist, die zwischen der jeweils äußersten Zugschnur und der dem mittigen Befestigungsring mit dem Schnursammler benachbarten Zugschnur an der Halteleiste befestigt sind.

Die erfindungsgemäße Ausgestaltung der Aufspulwelle für die Zugschnüre eines Raffvorhanges erbringt den Vorteil, dass sowohl Hohlwellen als auch Vollwellen als Aufspulwellen mit einer Befestigungseinrichtung für die Zugschnurenden versehen und auch nachgerüstet werden können, da der Befestigungsring mit dem Zugschnursammler lediglich auf die Aufspulwelle aufgeschoben und auf dieser arretiert wird, was vermittels einer Klemm- oder Schraubverbindung erfolgen kann. Da die Außenwandfläche der Aufspulwelle keiner spanabhebenden Bearbeitung zum Anbringen des Befestigungsringes unterworfen werden muss, besteht die Möglichkeit, auch Aufspulwellen mit kleinen Durchmessern mit der Zugschnurendenbefestigungseinrichtung zu versehen. Ist der Befestigungsring lösbar mit der Aufspulwelle verbunden, so ergibt sich der weitere Vorteil, dass der Befestigungsring an jeder beliebigen Stelle auf der Aufspulwelle befestigt werden kann, also auch außermittig, so dass in Anpassung an die Ausgestaltung und Faltung des Vorhanges dieser in den verschiedenen Variationen gerafft und in teilgeraffter Stellung gehalten werden kann.

Neben einer Ausführungsform, bei der auf der Aufspulwelle mittig ein Befestigungsring mit einem Zugschnursammler befestigt ist, an dem die Enden aller Zugschnüre befestigt sind, besteht nach einer weiteren Ausführungsform auch die Möglichkeit, auf der Aufspulwelle eine der Anzahl der vorgesehenen Zugschnüre entsprechende Anzahl von Befestigungsringen mit Zugschnursammlern anzuordnen, so dass jede Zugschnur an einem Zugschnursammler befestigt ist. Bei der Verwendung nur eines einzigen Befestigungsringes mit einem Zugschnursammler sind die Zugschnüre durch Führungsringe geführt, die an der Halteleiste befestigt sind, an der die Aufspulwelle gelagert ist. Diese Halteleiste ist mit Einrichtungen zur Befestigung an der Decke eines Raumes oder an einer senkrechten Wand versehen. Die Führung der Zugschnüre zu dem Zugschnursammler kann nach einer ersten Ausführungsform so erfolgen, dass jede Zugschnur durch einen Führungsring zum Zugschnursammler geführt ist, wohingegen nach einer zweiten Ausführungsform jede Zugschnur durch alle Führungsringe zum Zugschnursammler geführt ist, die zwischen der jeweils äußersten Zugschnur und der dem mittigen Befestigungsring mit dem Zugschnursammler benachbarten Zugschnur an der Halteleiste befestigt sind.

Weitere vorteilhafte Ausgestaltungen sind in den Unteransprüchen gekennzeichnet.

Nachstehend wird die Erfindung anhand von Zeichnungen näher erläutert. Es zeigen
- Fig. 1: in einer Vorderansicht eine Halteleiste mit an dieser gelagerten Aufspulwelle für eine Anzahl von Zugschnüren, wobei die Aufspulwelle mit einem Befestigungsring mit einem Zugschnursammler versehen ist,
- Fig. 2: einen senkrechten Schnitt gemäß Linie II - II in Fig. 1 und
- Fig. 3: einen vergrößerten Abschnitt des Befestigungsringes mit einem lösbar an diesem angeordneten Zugschnursammler.

In Fig. 1 ist mit 100 eine Aufspulwelle für die Zugschnüre 150 eines in der Zeichnung nicht dargestellten Raffvorhanges bezeichnet. Diese Aufspulwelle 100, die als zylindrische Hohl- oder Vollwelle ausgebildet sein kann, ist in seitlichen Halterungen 11,12 einer Halteleiste 10 drehbar gelagert.

Diese Halteleiste 10 ist mit Einrichtungen zum Befestigen an der Decke eines Raumes oder an einer senkrechten Wand versehen. Die Bedienung der Aufspulwelle 100 erfolgt mittels einer in der Zeichnung nicht dargestellten Bedienungsschnur oder Bedienungskette. Diese Bedienungseinrichtungen greifen direkt an der Aufspulwelle 100 oder deren Achse 100a an.

Die Aufspulwelle 100 ist unter Ausbildung eines Zwischenraumes in einem Abstand von der Halteleiste 10 an dieser befestigt. Zwischen der Halteleiste 10 und der Aufspulwelle 100 sind an der Halteleiste 10 eine Anzahl von Führungsringen 16 befestigt, durch die die Zugschnüre 150 geführt sind. Die Anzahl der Führungsringe 16 entspricht der Anzahl der jeweils eingesetzten Zugschnüre 150. Die umlaufende Wandfläche der Aufspulwelle 100 ist mit 111 bezeichnet.

Auf die Aufspulwelle 100 ist ein Befestigungsring 20 aufgeschoben, der bei der in Fig. 1 gezeigten Ausführungsform mittig auf der Aufspulwelle befestigt ist. Der Befestigungsring 20 ist fest oder lösbar mit der Aufspulwelle 100 verbunden. Bei der festen Ausführungsform ist der Befestigungsring 20 vorzugsweise bei der Herstellung der Aufspulwelle aus dessen Material mit ausgeformt. Bei einer lösbaren Befestigung des Befestigungsringes 20 auf der Aufspulwelle 100 ist der Befestigungsring mittels einer Schraubverbindung an der Aufspulwelle 100 gehalten, die in Fig. 1 bei 26 angedeutet ist. Rast- oder Klemmvorrichtungen können für die lösbare Befestigung des Befestigungsringes 20 auf der Aufspulwelle 100 ebenfalls eingesetzt werden. Wesentlich ist, daß der Befestigungsring 20 an der Aufspulwelle 100 arretiert und gegen Verdrehen gesichert ist, so daß der Zugschnursammler 25 an dem Befestigungsring 20 immer eine obere, die in Fig. 1 dargestellte Lage einnimmt.

Die Aufspulwelle 100 besteht aus Kunststoff, Holz oder einem metallischen Material. Auch der Befestigungsring 20 mit seinem Zugschnursammler 25 kann aus den gleichen Materialien wie die Aufspulwelle 100 bestehen.

Der Zugschnursammler 25 ist ebenfalls fest oder lösbar an dem Befestigungsring 20 befestigt und dient zum Befestigen und Halten der Enden 150a der Zugschnüre 150. Die Enden 150a der Zugschnüre 150 können mittels einer Knotverbindung, Klemmverbindung oder Klippverbindung an dem Zugschnursammler 25 des Befestigungsringes 20 befestigt sein.

Bei der in Fig. 1 gezeigten Ausführungsform ist auf der Aufspulwelle 100 ein einziger Befestigungsring 20 mit einem Zugschnursammler 25 angeordnet, der zur Befestigung aller Zugschnüre 150 für den Raffvorhang dient.

Bei dieser Ausführungsform gemäß Fig. 1 ist jede einzelne Zugschnur 150 durch alle Führungsringe 16 zum Schnursammler 25 geführt, d.h. die Zugschnüre 150 sind durch alle Führungsringe zum Schnursammler 25 geführt, die zwischen der jeweils äußersten Zugschnur 150' und der den mittigen Befestigungsring 20 mit dem Schnursammler 25 benachbarten Zugschnur 150'' geführt, so daß durch den Führungsring 16a die oberen Abschnitte der beiden Zugschnüre 150', 150'' hindurchgeführt sind, wohingegen die Zugschnur 150' als äußere Zugschnur durch den Führungsring 16b hindurchgeführt ist. Neben der mit A bezeichneten Zugschnurführung zum Zugschnursammler 25 besteht noch eine weitere Möglichkeit darin, daß jede einzelne Zugschnur 150 durch den ihr zugeordneten Führungsring 16 hindurchgeführt und von diesem direkt zum Schnursammler 25 geführt und mit ihrem Ende 150a an diesem befestigt ist. Diese Zugschnurführung B ist in Fig. 1 gestrichelt angedeutet.

Es besteht darüberhinaus auch die Möglichkeit, auf der Aufspulwelle 100 eine der Anzahl der Zugschnüre 150 entsprechende Anzahl von Befestigungsringen 20 mit Schnursammlern 25 anzuordnen, so daß das freie Ende 150a einer jeden Zugschnur 150 an dem Schnursammler 25 eines Befestigungsringes 20 befestigt ist.

Der Zugschnursammler 25 kann an dem Befestigungsring 20 fest angeordnet sein (Fig. 2). Besteht beispielsweise der Befestigungsring 20 aus Kunststoff, dann kann der Zugschnursammler 25 bei der Anfertigung des Befestigungsringes mit ausgeformt werden, d.h. der Zugschnursammler 25 ist dann integrierter Bestandteil des Befestigungsringes 20.

Ist dagegen der Zugschnursammler 25 lösbar mit dem Befestigungsring 20 verbunden (Fig. 3), dann ist der Zugschnursammler mittels Klemmsitz in der umlaufenden Wandung des Befestigungsringes gehalten. Bei der in Fig. 3 gezeigten Ausführungsform ist in der Wand des Befestigungsringes 20 eine etwa T-förmig ausgebildete Nut 21 ausgebildet, wohingegen der Schursammler 25 ein entsprechendes bei 27 ausgebildetes Gegenprofil aufweist. Bei dieser Ausführungsform ist der Schnursammler 25 am Befestigungsring 20 mittels Klemm- und Preßsitz gehalten. Andere lösbare Verbindungsmittel können zur Anwendung gelangen. Bei den in Fig. 2 und 3 gezeigten Ausführungsformen ist der Schnursammler 25 knopfartig ausgebildet, so daß die Zugschnüre 150 mit ihren freien Enden 150a an dem Schnursammler 25 durch Verknotung befestigt werden. Der Schnursammler 25 kann auch mit einer der Anzahl der Zugschnüre 150 entsprechenden Anzahl von Durchbohrungen versehen sein, durch die die Enden 150a der Zugschnüre 150 hindurchgeführt werden. Die dann aus den Durchbohrungen mit einem Abschnitt herausgeführten Zugschnurenden werden mit Knoten versehen, so daß die Zugschnüre 150 mit ihren Enden 150a an dem Schnursammler 25 gehalten sind. Auch anderweitige Ausgestaltungen des Schnursammlers 25 können zur Anwendung gelangen, um beispielsweise die Befestigung der Enden 150a der Zugschnüre 150 mittels Rast- oder Klippverbindung vornehmen zu können.

Die Aufspulwelle 100 mit ihrem Zugschnursammler 25 ist sowohl bei Raffvorhängen mit einzelnen Zugschnüren 150 als auch bei solchen Raffvorhängen einsetzbar, bei denen jeweils eine rechte und eine linke Zugschnur über einen parallel oberhalb der Aufspulwelle 100 verlaufenden Zugschnurabschnitt verbunden sind, so daß sich eine Zugschnurführung in U-Form ergibt. Alle parallel zu der Aufspulwelle 100 verlaufenden Zugschnurabschnitte sind dann mittig an dem Zugschnursammler 25 des Befestigungsringes 20 an der Aufspulwelle 100 befestigt.

## Patentansprüche

1. Raffvorhang mit einer Aufspulwelle (100) mit einer Befestigung für die Enden von Zugschnüren (150), wobei die Aufspulwelle (100) an einer Halteleiste (10) gelagert ist, die eine der Anzahl der Zugschnüre (150) entsprechende Anzahl von Führungsringen (16) für die Zugschnüre aufweist,
**dadurch gekennzeichnet,**
**dass** die Aufspulwelle (100) mindestens einen auf diese aufgeschobenen Befestigungsring (20) trägt, der mit der Aufspulwelle fest oder lösbar verbunden ist und der an seinem Umfang einen als Formkörper ausgebildeten Zugschnursammler (25) zum Befestigen der Enden (150a) der Zugschnüre (150) aufweist, wobei jede Zugschnur (150) durch einen Führungsring (16) zum Schnursammler (25) geführt ist.

2. Raffvorhang mit einer Aufspulwelle (100) mit einer Befestigung für die Enden von Zugschnüren (150), wobei die Aufspulwelle (100) an einer Halteleiste (10) gelagert ist, die eine der Anzahl der Zugschnüre (150) entsprechende Anzahl von Führungsringen (16) für die Zugschnüre aufweist,
**dadurch gekennzeichnet,**
**dass** die Aufspulwelle (100) mindestens einen auf diese aufgeschobenen Befestigungsring (20) trägt, der mit der Aufspulwelle fest oder lösbar verbunden ist und der an seinem Umfang einen als Formkörper ausgebildeten Zugschnursammler (25) zum Befestigen der Enden (150a) der Zugschnüre (150) aufweist, wobei jede Zugschnur (150) durch die zu beiden Seiten des Befestigungsringes (20) mit dem Schnursammler (25) an der Halteleiste (10) gehaltenen Führungsringe (16) zum Schnursammler (25) geführt ist, die zwischen der jeweils äußersten Zugschnur und der dem mittigen Befestigungsring (20) mit dem Schnursammler (25) benachbarten Zugschnur an der Halteleiste (10) befestigt sind.

3. Raffvorhang nach einem der Ansprüche 1 oder 2,
**dadurch gekennzeichnet,**
**dass** bei einer lösbaren Befestigung des Befestigungsringes (20) auf der Aufspulwelle (100) der Befestigungsring (20) mittels einer Klemmverbindung oder einer Schraubverbindung (26) auf der Aufspulwelle (100) gehalten ist.

4. Raffvorhang nach einem der Ansprüche 1 bis 3,
**dadurch gekennzeichnet,**
**dass** der Befestigungsring (20) aus dem Material der Aufspulwelle (100) geformt ist.

5. Raffvorhang nach einem der Ansprüche 1 bis 4,
**dadurch gekennzeichnet,**
**dass** die Enden (150a) der Zugschnüre (150) an dem Schnursammler (25) des Befestigungsringes (20) auf der Aufspulwelle (100) mittels einer Knotverbindung, Klemmverbindung oder Klippverbindung gehalten sind.

6. Raffvorhang nach einem der Ansprüche 1 bis 5,
**dadurch gekennzeichnet,**
**dass** auf der Aufspulwelle (100) ein Befestigungsring (20) mit einem Schnursammler (25) mittig angeordnet ist.

7. Raffvorhang nach einem der Ansprüche 1 bis 5,
**dadurch gekennzeichnet,**
**dass** auf der Aufspulwelle (100) eine der Anzahl der Zugschnüre (150) entsprechende Anzahl von Befestigungsringen (20) mit Schnursammlern (25) angeordnet sind.

## Claims

1. Roman shade with a winding axis (100) with an attachment for the ends of drawing cords (150), whereby the winding axis (100) is positioned on a supporting ledge (10) which has a number of guiding rings (16) for the drawing cords corresponding to the number of drawing cords (150),
**characterized in that**
the winding axis (100) carries at least one fastening ring (20) slipped thereon which is fixedly or removably connected with the winding axis and which has, on its periphery, a drawing cord collector (25) configured as a moulded body for attaching the ends (150a) of the drawing cords (150), each drawing cord (150) being guided by a guiding ring (16) to the cord collector (25).

2. Roman shade with a winding axis (100) with an attachment for the ends of drawing cords (150), whereby the winding axis (100) is positioned on a supporting ledge (10) which has a number of guiding rings (16) for the drawing cords corresponding to the number of the drawing cords (150),
**characterized in that**
the winding axis (100) carries at least one fastening ring (20) slipped thereon which is fixedly or removably connected with the winding axis and which has, on its periphery, a drawing cord collector (25) configured as a moulded body for attaching the ends (150a) of the drawing cords (150), each drawing cord (150) being guided to the cord collector (25) by the guiding rings (16) held on both sides of the fastening ring (20) with the cord collector (25) on the supporting ledge (10), these guiding rings being fixed between the respectively most outer drawing cord and the drawing cord adjacent to the central fastening ring (20) with the cord collector (25).

3. Roman shade according to one of the claims 1 or 2,
**characterized in that**
for a removable attachment of the fastening ring (20) on the winding axis (100) the fastening ring (20) is held on the winding axis (100) by means of a clamping joint or a screwed connection (26).

4. Roman shade according to any of the claims 1 to 3,
**characterized in that**
the fastening ring (20) is formed of the material of the winding axis (100).

5. Roman shade according to any of the claims 1 to 4,
**characterized in that**
the ends (150a) of the drawing cords (150) are held on the cord collector (25) of the fastening ring (20) on the winding axis (100) by means of a knoted junction, a clamping joint or a clipped joint.

6. Roman shade according to any of the claims 1 to 5,
**characterized in that**
a fastening ring (20) with a cord collector (25) is placed on the winding axis (100) in its middle.

7. Roman shade according to any of the claims 1 to 5,
**characterized in**
**that** a number of fastening rings (20) with cord collectors (25) which corresponds to the number of drawing cords (150) is placed on the winding axis (100).

## Revendications

1. Rideau drapé avec un axe d'enroulement (100) avec une fixation pour les extrémités de cordons de tirage (150), l'axe d'enroulement (100) étant positionné sur une baguette de support (10) qui présente un nombre d'anneaux de guidage (16) pour les cordons de tirage qui correspond au nombre des cordons de tirage (150),
**caractérisé en ce**
**que** l'axe d'enroulement (100) porte au moins un anneau de fixation (20) glissé sur celui-ci qui est relié de manière fixe ou amovible à l'axe d'enroulement et qui présente, sur sa périphérie, un collecteur de cordon de tirage (25) configuré comme un corps moulé pour fixer les extrémités (150a) des cordons de tirage (150), chaque cordon de tirage (150) étant guidé par un anneau de guidage (16) vers le collecteur de cordon (25).

2. Rideau drapé avec un axe d'enroulement (100) avec une fixation pour les extrémités de cordons de tirage (150), l'axe d'enroulement (100) étant positionné sur une baguette de support (10) qui présente un nombre d'anneaux de guidage (16) pour les cordons de tirage qui correspond au nombre des cordons de tirage (150),
**caractérisé en ce**
**que** l'axe d'enroulement (100) porte au moins un anneau de fixation (20) glissé sur celui-ci qui est relié de manière fixe ou amovible à l'axe d'enroulement et qui présente, sur sa périphérie, un collecteur de cordon de tirage (25) configuré comme un corps moulé pour fixer les extrémités (150a) des cordons de tirage (150), chaque cordon de tirage (150) étant guidé par les anneaux de guidage (16), maintenus des deux côtés de l'anneau de fixation (20) avec le collecteur de cordon (25) sur la baguette de maintien (10), anneaux qui sont fixés à la baguette de support (10) entre le cordon de tirage respectivement le plus à l'extérieur et le cordon de tirage voisin de l'anneau de fixation (20) central avec le collecteur de cordon (25).

3. Rideau drapé selon l'une des revendications 1 ou 2,
**caractérisé en ce**
**que**, lors d'une fixation amovible de l'anneau de fixation (20) sur l'axe d'enroulement (100), l'anneau de fixation (20) est maintenu sur l'axe d'enroulement (100) au moyen d'une jonction par serrage ou d'un vissage (26).

4. Rideau drapé selon l'une des revendications 1 à 3,
**caractérisé en ce**
**que** l'anneau de fixation (20) est formé en la matière de l'axe d'enroulement (100).

5. Rideau drapé selon l'une des revendications 1 à 4,
**caractérisé en ce**
**que** les extrémités (150a) des cordons de tirage (150) sont maintenues sur le collecteur de cordon (25) de l'anneau de fixation (20) sur l'axe d'enroulement (100) au moyen d'un assemblage noué, d'un assemblage par serrage ou d'un assemblage clipsé.

6. Rideau drapé selon l'une des revendications 1 à 5,
**caractérisé en ce**
**qu'**un anneau de fixation (20) avec un collecteur de cordon (25) est placé sur l'axe d'enroulement (100) en son milieu.

7. Rideau drapé selon l'une des revendications 1 à 5,
**caractérisé en ce**
**qu'**un nombre d'anneaux de fixation (20) avec des collecteurs de cordons (25) qui correspond au nombre des cordons de tirage (150) est placé sur l'axe d'enroulement (100).
